# EUROPÄISCHE PATENTSCHRIFT

(11) **EP 3 009 682 B1**
(45) Veröffentlichungstag und Bekanntmachung des Hinweises auf die Patenterteilung: **02.08.2023**
(21) Anmeldenummer: 15189055.5
(22) Anmeldetag: 09.10.2015
(51) Int. Cl.: F04D 25/06, F04D 25/08, F04D 29/54, F04D 29/52, F04D 19/00

(54) **AXIALVENTILATOR MIT AUSSEN- UND INNENDIFFUSOR**
AXIAL FAN HAVING OUTER AND INNER DIFFUSER
VENTILATEUR AXIAL AVEC DIFFUSEUR INTERNE ET EXTERNE

(30) Priorität: 13.10.2014 DE 102014114798
(43) Veröffentlichungstag der Anmeldung: 20.04.2016
(73) Patentinhaber: Thermofin GmbH, 08468 Heinsdorfergrund/Reichenbach (DE)
(72) Erfinder: Müller, Frank Dipl.-Ing., 09337 Bernsdorf OT Rüsdorf (DE)
(74) Vertreter: Sperling, Thomas

(56) Entgegenhaltungen:
- EP-A1- 0 708 249
- EP-A2- 2 418 388
- DE-A1-102007 005 722
- GB-A- 584 657
- JP-A- H0 311 114
- US-A- 2 397 171
- US-A- 2 435 645
- US-A- 3 346 174

## Beschreibung

Die Erfindung betrifft einen Axialventilator, der mit einem Außen- und Innendiffusor ausgestattet ist.

Als Axialventilatoren werden Strömungsmaschinen bezeichnet, deren Laufraddrehachse parallel beziehungsweise axial zum Luftstrom verläuft. Axialventilatoren werden nach dem Stand der Technik zur Verbesserung der Effizienz mit Diffusoren kombiniert und für vielfältige Aufgaben eingesetzt. Anwendungsgebiete von Axialventilatoren bestehen ganz allgemein in der Kombination von Ventilatoren für Luft in Verbindung mit Wärmeübertragern. Beispielsweise werden Axialventilatoren für den Betrieb von Rückkühlern, Verflüssigern, Verdampfern oder als Luftkühler eingesetzt.

Unter einem Diffusor wird ein Bauteil verstanden, welches beispielsweise Gasströmungen verlangsamt und damit den Gasdruck erhöht. Diffusoren werden genutzt, um kinetische Energie in Druckenergie zu wandeln, wozu die Strömung verzögert werden muss.

Der Einsatz von Diffusoren ist im Stand der Technik schon sehr lange bekannt. So wird beispielsweise in der US 1,940,790 A ein Diffusor als Fluidpassage offenbart.

Die Ausgestaltung der Diffusoren bei Gasturbinen ist für die Effizienz dieser Strömungsmaschinen von besonderer Bedeutung. In der DE 693 02 989 T2 ist beispielsweise ein Gasabfuhrdiffusor für eine Gasturbine beschrieben, welcher ortsfeste Leitbleche enthält, die in der Nähe der Ecken eines quadratischen Querschnittes des Diffusors angeordnet sind.

Aus der EP 0 581 978 A1 geht ein mehrzoniger Diffusor für eine Turbomaschine hervor, welcher Mittel zur Drallwegnahme der drallbehafteten Strömung in Form von Strömungsrippen aufweist. Dabei sind verschiedene Diffusionszonen vorgesehen, die teilweise von einem mehrkanaligen Diffusorteil gebildet werden.

Die DE 20 2010 016 820 U1 offenbart einen Diffusor für einen Ventilator sowie eine Ventilatoranordnung mit einem derartigen Diffusor. Eine Besonderheit besteht dabei darin, dass der Querschnitt des Außendiffusors entlang der Hauptströmungsrichtung von einem kreisförmigen Querschnitt an der Eintrittsöffnung auf einen nicht kreisförmigen Querschnitt an der Austrittsöffnung übergeht.

Aus der GB 584 657 A ist ein Axialventilator bekannt, der eine aus Blech gefertigte Venitlatordüse mit einem Außendiffusor aufweist. Weiterhin wirken die Komponenten im Inneren als zylindrischer Innendiffusor über einen größeren axialen Bereich.

Die EP 0 708 249 A1 offenbart einen Axialventilator, dessen Ventilatordüse entgegen der Strömungsrichtung im Eingangsbereich der Strömung durch ein Verbindungsstück erweitert, wobei die Düse und das Verbindungsstück aus Blech ausgeführt sind.

In der US 2 435 645 A werden Ventilatoren, insbesondere Axialventilatoren für die Druckbelüftung, beschreiben.

In der JP H03 11114 A wird eine auf einem Wärmetauscher aufgesetzte Gebläsevorrichtung beschrieben.

In der US 2 397 171 A werden ein Ventilator- und Motorgehäuse, insbesondere ein Ventilator- und Motorgehäuse für einen Axialventilator, beschrieben.

In der EP 2 418 388 A2 wird ein Ventilator, insbesondere für den Einsatz in der Klima- und Kältetechnik, aus einem einteiligen Gehäuse aus Kunststoff beschrieben.

In der US 3 346 174 A wird ein Luftbehandlungsgerät mit einem Ventilator beschrieben, der in einer langgestreckten Kammer montiert ist, um einen axialen Luftstrom durch diese hindurch zu erzeugen.

In der DE 10 2007 005 722 A1 wird ein Laufrad für einen Axialventilator mit einer drehfest auf der Abtriebswelle eines elektrischen Antriebsmotors sitzenden Polygonnabe, an deren Facetten je eine Laufradschaufel in definierter Orientierung lösbar befestigt ist, beschrieben.

Den zeitgemäßen Konstruktionen von Axialventilatoren mit Diffusoren ist zu eigen, dass diese häufig unter Verwendung von Kunststoffen gefertigt werden. Daraus ergeben sich Probleme materialtechnischer Art. Die Kunststoffe sind hinsichtlich der Temperaturstabilität, der Farbgebung und der UV-Verträglichkeit häufig problematisch. Weiterhin besteht ein Bestreben der Fachwelt darin, die Axialventilatoren in ihrer konstruktiven Ausgestaltung strömungstechnisch zu optimieren sowie robust und fertigungstechnisch unaufwendig herstellbar zu gestalten.

Die Aufgabe der Erfindung besteht nunmehr darin, einen Axialventilator mit einem Außen- und einem Innendiffusor zur Verfügung zu stellen, der vollständig aus temperaturbeständigen und mechanisch belastbaren Werkstoffen besteht. Insbesondere ist es Aufgabe der Erfindung, eine Steigerung der Effizienz des Gesamtsystems Ventilator und Diffusor zu erreichen.

Die Aufgabe wird durch einen Gegenstand mit den Merkmalen gemäß Patentanspruch 1 gelöst. Weiterbildungen sind in den abhängigen Ansprüchen angegeben.

Es wird zunächst auf Anspruch 1 verwiesen.

Die Ventilatordüse und der Außendiffusor sind aus Blech und aus einem Teil ausgeführt. Das Teil wird zunächst tiefgezogen und danach gewalzt.

Als Blech im Sinne der Erfindung wird ein Produkt aus Metall verstanden, wobei insbesondere verzinktes Stahlblech zur Fertigung der genannten Komponenten zum Einsatz kommt.

Die Trageeinheit ist aus Tragarmen, einem zylindrischen Rohr als Innendiffusor und einem Tragring ausgebildet.

Der Antriebsmotor ist am Tragring befestigt und mindestens teilweise vom Innendiffusor aufgenommen ausgeführt, wodurch eine besonders Baulänge sparende Bauweise möglich wird. Auch sind die Komponenten des Antriebsmotors im Innendiffusor geschützt angeordnet.

Nach einer besonderen Ausgestaltung der Erfindung sind am Innendiffusor zwei Öffnungen vorgesehen, die einen Kühlluftstrom über die Elektronik des Antriebsmotors leitend ausgebildet sind.

Die Trageeinheit wird bevorzugt durch vier Tragarme ausgebildet, die am axialen Ende des Außendiffusors über den Strömungsquerschnitt hinweg mit dem Ende des Außendiffusors verbunden sind.

Bevorzugt ist auf den Tragarmen das Berührschutzgitter angeordnet. Gegebenenfalls wird ein Luftstutzen an der Trageeinheit vorgesehen.

Nach einer nicht zur Erfindung gehörenden Ausgestaltung ist ein Axialventilator mit Antriebsmotor, Ventilatorflügeln und Nachleitschaufeln vorgesehen, wobei die Ventilatorflügel und die Nachleitschaufeln in einer kreiszylindrischen Ventilatordüse in Strömungsrichtung hintereinander angeordnet sind. Ein Außendiffusor ist nach der Ventilatordüse angeordnet, wobei die Ventilatordüse in Strömungsrichtung zweiteilig ausgeführt ist. Ein Teil der Ventilatordüse umschließt die Ventilatorflügel und ein Teil der Ventilatordüse weist die Nachleitschaufeln auf. Der Teil der Ventilatordüse mit den Nachleitschaufeln und der Außendiffusor sind aus einem Stück ausgeführt, wobei der Innendiffusor über die Nachleitschaufeln mit der Ventilatordüse verbunden ausgebildet ist. Der Innendiffusor ist zylindrisch ausgeführt und erstreckt sich in axialer Richtung nach den Ventilatorflügeln bis zum axialen Ende des Außendiffusors, wobei die Ventilatordüse und der Außendiffusor aus Blech ausgeführt sind.

Nach dieser besonders vorteilhaften Ausgestaltung wird der Blechmantel aus Ventilatordüse und Außenventilator zweiteilig ausgeführt. Ein erster Teil beinhaltet die Ventilatordüse einschließlich dem Bereich, in welchem die Ventilatorflügel angeordnet sind. Im zweiten Teil ist der Bereich der Ventilatordüse mit den Nachleitschaufeln und der Außendiffusor sowie der Innendiffusor angeordnet und diese Ummantelung ist wiederum als ein Teil ausgestaltet, welches mit dem ersten Teil verbindbar ausgeführt ist.

Nach einer bevorzugten Ausgestaltung dieser Alternative zur Erfindung ist der Innendiffusor im Querschnitt als Dodecagon ausgeführt. Das Dodecagon weist zwölf Ecken auf, welche mittels gerader Abschnitte miteinander verbunden sind.

Besonders vorteilhaft wird der Axialventilator nach vorangehend beschriebener Ausgestaltung dadurch ausgebildet, dass zwölf Nachleitschaufeln vorgesehen sind, welche bevorzugt den Innendiffusor mit dem Außendiffusor verbindend im Bereich der Ventilatordüse angeordnet sind.

Die Nachleitschaufeln sind als Winkelbleche ausgebildet und tangential versetzt zwischen Innendiffusor und Außendiffusor angeordnet.

Der Außendiffusor ist dabei in axialer Richtung, der Strömungsrichtung, zunächst aus einem Übergangsbereich und anschließend aus einem Diffusorbereich mit unterschiedlicher Geometrie ausgebildet.

Es hat sich gezeigt, dass es besonders vorteilhaft ist, das Verhältnis der Länge von Übergangsbereich zu Diffusorbereich in axialer Richtung mit 1 zu 4 auszugestalten. Dies bedeutet, dass der Übergangsbereich ein Fünftel der Gesamtlänge des Außendiffusors ausmacht.

Eine besonders vorteilhafte Ausführung ergibt sich dadurch, dass der Antriebsmotor mit einer Motorhalterung am Rand der Ventilatordüse strömungseingangsseitig befestigt und vollständig in das Blechgehäuse integriert ausgeführt ist.

Weiterhin ist am Ende des Außendiffusors gegebenenfalls ein Berührschutzgitter angeordnet, welches den gesamten Strömungsquerschnitt abdeckt. Damit soll das Berühren oder das Hineingelangen von Gegenständen in den Wirkbereich der sich schnell drehenden Ventilatorflügel verhindert werden.

Besonders vorteilhaft ist die Steigerung der Effizienz des Gesamtsystems Ventilator-Diffusor, wobei nicht nur der Ventilator im engeren Sinne durch eine optimierte Schaufelgeometrie, sondern auch die sich daran anschließende Abströmung über den Diffusor betrachtet wird. Die Nutzung des Diffusoreffektes ermöglicht energetisch einen Gewinn im Vergleich zu anderen Systemen, da der dynamische Druck der Luftströmung durch die Durchmesservergrößerung in statischen Druck gewandelt wird, was sich in der Senkung der Ausströmungsgeschwindigkeit niederschlägt. Die Nachleitschaufeln optimieren das System zusätzlich, indem der Luftdrall gerichtet wird.

Konzeptionsgemäß sind die einzelnen Komponenten aus Blech ausgeführt, wodurch auch Einsatzfälle realisiert werden können, die hinsichtlich der Baugröße und der Belastbarkeit von Systemen mit Kunststoffkomponenten nicht realisiert werden können. Mit der Ausführung der Komponenten in Blech ist der Einsatz des Axialventilators bei sehr hohen, aber auch bei sehr niedrigen Außentemperaturen und bei Aufstellungsorten mit widrigen Witterungsbedingungen möglich. Weitere Vorteile ergeben sich beispielsweise auch hinsichtlich der möglichen Farbgebung und der Materialbeständigkeit durch den Einsatz von Blech anstelle von Kunststoffen.

Die nicht zur Erfindung gehörende Ausgestaltung des Axialventilators mit der zweiteiligen Ventilatordüse ist darüber hinaus besonders vorteilhaft, da durch die zweigeteilte Ausführung sehr große Durchmesser als Blechkonstruktion ausgeführt werden können. Ein zusätzlicher Vorteil besteht darin, dass eine Kombination eines Axialverdichters mit entsprechendem Durchmesser der Ventilatordüse mit dem Teil der Nachleiteinrichtung mit dem Diffusor und dem Berührschutzgitter als optionale Nachrüsteinheit möglich wird. Die nachträgliche Montage kann auf die vormontierte Ventilatordüse erfolgen. Dies vereinfacht in erheblicher Weise die Handhabbarkeit und die Transportmöglichkeiten für Axialventilatoren mit Nachleiteinrichtung und Diffusor.

Die Erhöhung des Wirkungsgrades der Ventilatoren wird erreicht durch eine Senkung der Energieaufnahme bei gleichbleibendem Volumenstrom und der Reduzierung der Schallwerte.

Im Ergebnis führt die Ausgestaltung zu Axialventilatoren mit kombinierten oder integrierten Diffusoren auch zu einer geringeren Bauhöhe.

Weitere Einzelheiten, Merkmale und Vorteile von Ausgestaltungen der Erfindung ergeben sich aus der nachfolgenden Beschreibung von Ausführungsbeispielen mit Bezugnahme auf die zugehörigen Zeichnungen, wobei nur die Figuren 1a, 1b und 2 zur Erfindung gehören. Es zeigen:
- Fig. 1 a:: perspektivische Schnittdarstellung eines Axialventilators mit einteiliger Ventilatordüse und Außendiffusor,
- Fig. 1 b:: Trageeinheit eines Axialventilators,
- Fig. 2:: Seitenansicht von Ventilatordüse und Außendiffusor der einteiligen Ausführung,
- Fig. 3:: Schnittdarstellung mit Ventilatordüse, Außendiffusor und Innendiffusor der zweiteiligen Ausführung,
- Fig. 4:: Draufsicht auf einen Axialventilator,
- Fig. 5:: perspektivische Ansicht eines Axialventilators,
- Fig. 6:: Anwendung eines Axialventilators und
- Fig. 7a:: Schnittdarstellung eines Axialventilators mit zweiteiliger Ventilatordüse und Außendiffusor sowie
- Fig. 7b:: perspektivische Schnittdarstellung eines Axialventilators mit zweiteiliger Ventilatordüse und Außendiffusor.

In **Fig. 1a** ist eine perspektivische Schnittdarstellung eines Axialventilators 1 dargestellt. Die gezeigte vorteilhafte Ausgestaltung des Axialventilators 1 ist aus einer einteiligen kreiszylindrischen Ventilatordüse 2 sowie einem sich in axialer Richtung daran anschließenden Außendiffusor 3 aufgebaut. Der Außendiffusor 3 wird an seiner äußeren Begrenzung in axialer Richtung über den gesamten Querschnitt von einem Berührschutzgitter 9 abgedeckt. Der Antriebsmotor 5 wird von einer Trageeinheit 4 über Tragarme 14 am Ende des Außendiffusors 3 gehaltert.

Der Antriebsmotor 5 treibt die Ventilatorflügel 6 in der Ventilatordüse 2 an. Es wird ein Luftstrom mit einer Strömungsrichtung 10 von den Ventilatorflügeln 6 erzeugt, der sich in axialer Richtung von der Ventilatordüse 2 durch den Außendiffusor 3 bewegt. Koaxial zur Ventilatorachse ist ein Innendiffusor 8 angeordnet, welcher im Querschnitt als kreiszylindrisches Rohr ausgeführt ist. Konstruktiv besteht die Besonderheit der dargestellten Ausführungsform darin, dass die Trageeinheit 4 den Antriebsmotor 5 trägt und dieser ohne eine weitere Befestigung nur von dem einteiligen Außendiffusor 3 und der Ventilatordüse 2 getragen wird. Der Antriebsmotor 5 wird über die Tragarmkonstruktion der Trageeinheit 4 mit dem Ende des Außendiffusors 3 verbunden und besitzt keine zusätzliche Abstützung im Bereich der Ventilatordüse 2 oder in axialer Richtung von unten und erscheint somit freischwebend. Ein Vorteil dieser Ausgestaltung ist auch, dass die Trageeinheit 4 als Tragarmkonstruktion zur Motorhalterung und das Berührschutzgitter 9 sehr weit weg von den Ventilatorflügeln 6 sitzen und somit deren Beeinflussung und Störwirkung auf die Ventilatorflügel 6 minimal ist. Optional sind Nachleitschaufeln integriert, welche dann nach den Ventilatorflügeln 6 in Luftströmungsrichtung angeordnet sind.

In Fig. 1 b ist die Trageeinheit 4 eines Axialventilators in einer perspektivischen vergrößerten Darstellung ohne die Ventilatordüse und den Außendiffusor gezeigt. Es sind in dieser Ansicht weiterhin der Antriebsmotor 5 und die Ventilatorflügel 6 gezeigt. Die Trageeinheit 4 besteht im Wesentlichen aus den Tragarmen 14, die am Umfang und am oberen Ende eines zylindrischen Rohres und von diesem Rohr radial sich nach außen erstreckend angeordnet sind. Das obere Ende des zylindrischen Rohres wird von einer Kappe 17 verschlossen, welche jedoch zu Wartungs- oder Montagezwecken abnehmbar ausgebildet ist. Dadurch wird es möglich, beispielsweise den Zugriff auf die Elektronik des Antriebsmotors 5 zu ermöglichen, ohne das Berührschutzgitter demontieren zu müssen. Am unteren Ende des zylindrischen Rohres ist ein Tragring 15 angeordnet und mit dem zylindrischen Rohr verschweißt, der den Antriebsmotor 5 haltert. Bevorzugt ist der Tragring 15 an das Rohr angeschweißt und weist Aufnahmen für den Antriebsmotor 5 auf. Der Tragring 15 ist beispielsweise flanschartig ausgeführt und der Antriebsmotor 5 ist über Schraubverbindungen mit dem Tragring 15 verbunden. Ein Teil des Antriebsmotors 5 wird von dem zylindrischen Rohr aufgenommen, so dass eine sehr kompakte Bauweise möglich ist. Das zylindrische Rohr ist in Strömungsrichtung hinter den Ventilatorflügeln 6 positioniert, so dass das zylindrische Rohr als Innendiffusor 8 wirkt. Ein Luftstutzen 16 ist an dem Innendiffusor 8 angeordnet.

In Fig. 2 ist eine Ausgestaltung eines Außendiffusors 3 und einer Ventilatordüse 2 in einteiliger Ausführung in der Seitenansicht dargestellt. Der Außendiffusor 3 ist dabei in axialer Richtung am Ende der Ventilatordüse 2 zunächst in einem Übergangsbereich 12 und anschließend im Diffusorbereich 11 mit verschiedenen Biege- beziehungsweise Krümmungsradien in radialer Richtung aufgeweitet aufgeführt. Das Verhältnis der Länge des Übergangsbereiches 12 zum Diffusorbereich 11 beträgt in axialer Richtung eins zu vier, so dass vier Fünftel des Außendiffusors 3 als Diffusorbereich 11 und ein Fünftel als Übergangsbereich 12 ausgebildet sind.

In **Fig. 3** ist ein Bereich der Ventilatordüse 2 und des Außendiffusors 3 im Längsschnitt dargestellt, wodurch der Innendiffusor 8 sichtbar wird. Weiterhin ist der Bereich der Ventilatordüse 2 mit den Nachleitschaufeln 7 gezeigt, der zum Außendiffusor 3 hin angeordnet ist. Die Darstellung gemäß Fig. 3 zeigt somit das zweite Teil der zweiteiligen Ausgestaltung von Ventilatordüse 2 und Außendiffusor 3 mit dem Übergangsbereich 12 gemäß den Darstellungen in Fig. 1a und Fig 1 b.

In **Fig. 4** und **Fig. 5** wird eine Draufsicht axial und entgegengesetzt zur Strömungsrichtung und eine perspektivische Ansicht eines Axialventilators 1 gezeigt, wobei in der Draufsicht gemäß Fig. 4 der Außendiffusor 3 als Kreisring erscheint, wohingegen die kreiszylindrische Ventilatordüse 2 als die innere Begrenzungslinie dieses Kreisringes dargestellt ist. Der Innendiffusor 8 ist als Zwölf-Eck, als sogenanntes Dodecagon, ausgeführt, wobei an jeder seiner geraden Seiten eine Nachleitschaufel 7 als eine Blechkonstruktion von Winkelblechen ausgeführt ist. Die Nachleitschaufeln 7 sind nicht radial, sondern tangential versetzt zur Drehachse der hier nicht gezeigten Ventilatorflügel angeordnet. In Abhängigkeit eines abweichenden Betriebspunktes werden gegebenenfalls sechzehn Nachleitschaufeln 7 eingesetzt.

Komplettiert wird der Axialventilator 1 in den Darstellungen gemäß Fig. 4 und Fig. 5 durch das Berührschutzgitter 9, welches einen Eingriffsschutz und auch einen Zerstörungsschutz für die bewegten nicht dargestellten Ventilatorflügel bildet.

**Fig. 6** zeigt eine Anwendung eines Axialventilators 1 in einer Positionierung zu V-förmig angeordneten Wärmeübertragern 13, wobei die Luft durch den Axialventilator 1 durch die Wärmeübertrager 13 hindurch von unten angesaugt und in Strömungsrichtung 10 aus dem Axialventilator 1 herausgefördert wird.

In **Fig. 7a** ist eine Schnittdarstellung eines Axialventilators 1 dargestellt. Die gezeigte vorteilhafte Ausgestaltung des Axialventilators 1 ist aus einer kreiszylindrischen Ventilatordüse 2 sowie aus einer axialen Verlängerung beziehungsweise Erweiterung der kreiszylindrischen Ventilatordüse 2 mit Nachleitschaufeln 7 sowie einem sich daran anschließenden Außendiffusor 3 aufgebaut. Der Außendiffusor 3 wird an seiner äußeren Begrenzung in axialer Richtung über den gesamten Querschnitt von einem Berührschutzgitter 9 abgedeckt. Der Antriebsmotor 5 wird von einer Motorhalterung 4 auf der Saugseite des Axialventilators 1 gehaltert, wobei die Motorhalterung 4 an der aus Blech ausgeführten Ventilatordüse 2 abgestützt ist. Der Antriebsmotor 5 treibt die Ventilatorflügel 6 in der Ventilatordüse 2 an. Es wird ein Luftstrom mit einer Strömungsrichtung 10 von den Ventilatorflügeln 6 erzeugt, der sich in axialer Richtung von der Ventilatordüse 2 über die Nachleitschaufeln 7 und durch den Außendiffusor 3 bewegt. Koaxial zur Ventilatorachse ist ein Innendiffusor 8 angeordnet, welcher im Querschnitt als Zwölf-Eck ausgeführt ist. Konstruktiv besteht die Besonderheit der dargestellten Ausführungsform darin, dass Ventilatordüse und Diffusor aus zwei Teilen zusammengesetzt sind, wodurch sich im Hinblick auf die Montage und die Handhabbarkeit Vorteile ergeben. Nach einer weiteren nicht dargestellten Ausgestaltung ist der Antriebsmotor 5 vollständig vom Innendiffusor 8 aufgenommen ausgeführt.

In **Fig. 7b** ist der Axialventilator 1 gemäß Fig. 7a in einer perspektivischen Darstellung im Schnitt gezeigt. Es sind in dieser Ansicht die drei Ventilatorflügel 6 sowie einige der zur radialen Ausrichtung versetzt angeordneten Nachleitschaufeln 7 gezeigt. Den Außendiffusor 3 begrenzt an seinem oberen Rand das Berührschutzgitter 9. Die Nachleitschaufeln 7 sind auf einer Seite mit dem Innendiffusor 8 und auf der anderen Seite mit der Ventilatordüse 2 verbunden.

### Bezugszeichenliste

- 1: Axialventilator
- 2: Ventilatordüse
- 3: Außendiffusor
- 4: Motorhalterung, Trageeinheit
- 5: Antriebsmotor
- 6: Ventilatorflügel
- 7: Nachleitschaufeln
- 8: Innendiffusor
- 9: Berührschutzgitter
- 10: Strömungsrichtung
- 11: Diffusorbereich
- 12: Übergangsbereich
- 13: Wärmeübertrager
- 14: Tragarm
- 15: Tragring
- 16: Luftstutzen
- 17: Kappe

## Patentansprüche

1. Axialventilator (1) mit Antriebsmotor (5) und Ventilatorflügeln (6) sowie
einer kreiszylindrischen Ventilatordüse (2) und einem sich daran anschließenden Außendiffusor (3), wobei die Ventilatordüse (2) und der Außendiffusor (3) aus einem Stück und aus Blech ausgebildet sind, wobei eine Trageeinheit (4) für den Antriebsmotor (5) vorgesehen ist, die gleichzeitig einen Innendiffusor (8) zylindrisch ausbildet, und wobei sich der Innendiffusor (8) in axialer Richtung nach den Ventilatorflügeln (6) bis zum axialen, stromabseitigen Ende des Außendiffusors (3) erstreckt, wobei die Trageeinheit (4) aus Tragarmen (14), einem zylindrischen Rohr als Innendiffusor (8) und einem Tragring (15) ausgebildet ist und wobei der Antriebsmotor (5) am Tragring (15) befestigt und mindestens teilweise vom Innendiffusor (8) aufgenommen ausgeführt ist,
wobei der Tragring (15) am stromaufseitigen Ende des zylindrischen Rohres angeordnet ist und
wobei der Außendiffusor (3) an seiner äußeren Begrenzung in axialer Richtung über den gesamten Querschnitt von einem Berührschutzgitter (9) abgedeckt ist und der Antriebsmotor (5) über die Tragarmkonstruktion der Trageeinheit (4) mit dem stromabseitigen Ende des Außendiffusors (3) verbunden ist.

2. Axialventilator (1) nach Anspruch 1, **dadurch gekennzeichnet, dass** am Innendiffusor (8) zwei Öffnungen vorgesehen sind, die einen Kühlluftstrom über die Elektronik des Antriebsmotors (5) leitend ausgebildet sind.

3. Axialventilator (1) nach Anspruch 1 oder 2, **dadurch gekennzeichnet,**
**dass** die Trageeinheit (4) vier Tragarme (14) aufweist, welche am axialen, stromabseitigen Ende des Außendiffusors (3) über den Strömungsquerschnitt hinweg mit dem stromabseitigen Ende des Außendiffusors (3) verbunden sind.

4. Axialventilator (1) nach Anspruch 3, **dadurch gekennzeichnet, dass** auf den Tragarmen (14) das Berührschutzgitter (9) angeordnet ist.

5. Axialventilator (1) nach einem der Ansprüche 1 bis 4, **dadurch gekennzeichnet, dass** ein Luftstutzen (16) an der Trageeinheit (4) angeordnet ist.

## Claims

1. An axial fan (1) having a drive motor (5) and fan blades (6) as well as a circular cylindrical fan duct (2) and an outer diffuser (3) adjoining the latter, wherein the fan duct (2) and the outer diffuser (3) are formed from one piece and from sheet metal, wherein a supporting unit (4) for the drive motor (5) is provided, which supporting unit at the same time cylindrically forms an inner diffuser (8), and wherein the inner diffuser (8) extends in the axial direction downstream of the fan blades (6) to the axial, downstream end of the outer diffuser (3), wherein the supporting unit (4) is formed from supporting arms (14), a cylindrical tube as the inner diffuser (8), and a supporting ring (15), and wherein the drive motor (5) is fastened to the supporting ring (15) and is designed to be accommodated at least partially by the inner diffuser (8), wherein the supporting ring (15) is arranged at the upstream end of the cylindrical tube, and wherein the outer diffuser (3) is covered at its outer limit in the axial direction over the entire cross-section by a touch-guard grating (9), and the drive motor (5) is connected to the downstream end of the outer diffuser (3) via the supporting arm structure of the supporting unit (4).

2. The axial fan (1) according to Claim 1, **characterised in that** two openings are provided at the inner diffuser (8), said openings being designed to conduct a cooling air flow via the electronics of the drive motor (5).

3. The axial fan (1) according to Claim 1 or 2, **characterised in that** the supporting unit (4) has four supporting arms (14), which are connected to the downstream end of the outer diffuser (3), beyond the flow cross-section, at the axial, downstream end of the outer diffuser (3).

4. The axial fan (1) according to Claim 3, **characterised in that** the touch-guard grating (9) is arranged on the supporting arms (14).

5. The axial fan (1) according to one of Claims 1 to 4, **characterised in that** an air connection (16) is arranged on the supporting unit (4).

## Revendications

1. Ventilateur axial (1) avec un moteur d'entraînement (5) et des pales de ventilateur (6) ainsi qu'une buse de ventilateur (2) cylindrique circulaire et un diffuseur extérieur (3) s'y raccordant, la buse de ventilateur (2) et le diffuseur extérieur (3) étant réalisés d'une seule pièce et en tôle, une unité de support (4) qui forme simultanément un diffuseur intérieur (8) de forme cylindrique étant prévue pour le moteur d'entraînement (5), et le diffuseur intérieur (8) s'étendant en dans le sens axial vers les pales du ventilateur (6) jusqu'à l'extrémité axiale en aval de l'écoulement du diffuseur extérieur (3), l'unité de support (4) étant constituée de bras de support (14), d'un tube cylindrique en tant que diffuseur intérieur (8) et d'une bague de support (15), et le moteur d'entraînement (5) étant fixé à la bague de support (15) et étant agencé en étant logé au moins en partie dans le diffuseur intérieur (8), la bague de support (15) étant disposée au niveau de l'extrémité en amont de l'écoulement du tube cylindrique et le diffuseur extérieur (3) étant recouvert au niveau de sa limite extérieure dans le sens axial par une grille protégeant des contacts tactiles (9) sur toute la section transversale, et le moteur d'entraînement (5) étant relié par la construction des bras de support de l'unité de support (4) à l'extrémité en aval de l'écoulement du diffuseur extérieur (3).

2. Ventilateur axial (1) selon la revendication 1, **caractérisé en ce que** deux ouvertures sont prévues au niveau du diffuseur intérieur (8) qui sont réalisées pour diriger un écoulement d'air de refroidissement par-dessus l'ensemble électronique du moteur d'entraînement (5).

3. Ventilateur axial (1) selon la revendication 1 ou 2, **caractérisé en ce que** l'unité de support (4) présente quatre bras de support (14) qui sont reliés au niveau de l'extrémité axiale en aval de l'écoulement du diffuseur extérieur (3) à l'extrémité en aval de l'écoulement du diffuseur extérieur (3) par-dessus la section transversale d'écoulement.

4. Ventilateur axial (1) selon la revendication 3, **caractérisé en ce que** la grille protégeant des contacts tactiles (9) est disposée sur les bras de support (14).

5. Ventilateur axial (1) selon l'une quelconque des revendications 1 à 4, **caractérisé en ce qu'**une tubulure d'air (16) est disposée au niveau de l'unité de support (4).
